# FASCICULE DE BREVET EUROPEEN

(11) **EP 3 718 126 B1**
(45) Date de publication et mention de la délivrance du brevet: **04.03.2026**
(21) Numéro de dépôt: 17816969.4
(22) Date de dépôt: 01.12.2017
(51) Int. Cl.: H01H 83/22, H01H 71/52, H01H 9/16

(54) **APPAREIL ÉLECTRIQUE DE COUPURE MODULAIRE**
MODULARES ELEKTRISCHES SCHALTGERÄT
MODULAR ELECTRICAL SWITCHING DEVICE

(43) Date de publication de la demande: 07.10.2020
(73) Titulaire: Hager-Electro SAS, 67210 Obernai (FR)
(72) Inventeur: CALMELET, Nicolas, Obernai 67210 (FR); DECKERT, Denis, 67190 Mutzig (FR); JEHL, Arnaud, 67210 Obernai (FR); PIDANCIER, Benjamin, 67118 Geispolsheim (FR)
(74) Mandataire: Ipsilon
(86) Numéro de dépôt international: PCT/FR2017/053358
(87) Numéro de publication internationale: WO 2019/106241

(56) Documents cités:
- EP-A1- 0 325 071
- EP-B1- 0 325 071
- WO-A1-2013/188229
- US-A1- 2013 329 331

## Description

La présente invention concerne le domaine des appareils électriques de coupure modulaires, préférentiellement du type disjoncteur différentiel modulaire.

Le document EP 0 325 071 B1 décrit un appareil électrique de coupure modulaire selon le préambule de la revendication 1.

Le document US 2013/329331 A1 décrit des disjoncteurs qui communiquent sans fil les informations relatives à l'état et aux défauts à un module principal de surveillance de l'énergie.

Un appareil électrique de coupure modulaire du type disjoncteur différentiel, également connu sous la dénomination RCBO (Residual-current Circuit Breaker with Overcurrent protection), présente une largeur d'un module, c'est-à-dire que la distance entre les deux faces latérales du boîtier de l'appareil électrique de coupure correspond à une valeur normalisée, appelée module. Ce type d'appareil électrique comprend, par ailleurs, de manière connue, un organe de déclenchement thermique, préférentiellement, un bilame, assurant la protection de l'installation électrique protégée contre les défauts du type surintensité, une carte électronique de mesure différentielle couplée à un actionneur électromagnétique, assurant la protection de l'installation électrique protégée en cas de défaut différentiel, ainsi qu'un organe de déclenchement magnétique assurant la protection de l'installation électrique protégée en cas de défaut de type court-circuit. Il peut être utile d'adjoindre à ce type d'appareil électrique des fonctions complémentaires. En général, ces fonctions complémentaires sont généralement mises en œuvre par des appareils dits auxiliaires, ne faisant pas partie de l'appareil électrique de coupure, du fait de l'encombrement des composants électriques qui assurent lesdites fonctions. Ainsi, ces appareils auxiliaires peuvent se présenter sous la forme de modules additionnels, fixés, de la même façon que l'appareil électrique de coupure, sur une rangée modulaire du tableau électrique ou se présenter sous la forme d'un élément distinct de l'appareil électrique, rapporté à celui-ci, par exemple au niveau du porte-étiquette. Les modules additionnels auxiliaires présentent l'inconvénient d'occuper un espace supplémentaire non souhaitable sur la rangée modulaire du tableau électrique dans lequel ils sont logés et impliquent également une installation complexe et laborieuse nécessitant l'intervention d'un installateur spécialisé pour réaliser le câblage.

La présente invention a pour but de pallier ces inconvénients en proposant une solution permettant d'implanter des fonctions complémentaires, sans impacter l'encombrement, ni au sein de l'appareil électrique de coupure, ni au sein du tableau électrique.

A cet effet, l'invention concerne un appareil électrique de coupure modulaire selon la revendication 1.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
la figure 1 illustre schématiquement le circuit électrique de l'appareil électrique de coupure de l'invention selon une variante de réalisation,
la figure 2 illustre schématiquement le circuit électrique de l'appareil électrique de coupure de l'invention selon une autre variante de réalisation préférée,
la figure 3 est une vue en perspective de l'appareil électrique de coupure modulaire selon l'invention,
la figure 4 est une vue de côté de l'appareil électrique de coupure modulaire de l'invention selon une variante de réalisation préférée dont la face latérale a été partiellement retirée pour montrer la deuxième carte électronique,
la figure 5 est une vue de côté de l'appareil électrique de coupure modulaire de l'invention selon la variante de réalisation de la figure 4 dont la face latérale et la deuxième carte électronique ont été partiellement retirées pour montrer l'organe de déclenchement thermique de type bilame.

L'appareil électrique de coupure modulaire comprend au moins un boîtier B dans lequel est logé :
- une première ligne L de phase entre au moins une première borne de raccordement 1 apte et destinée à être raccordée à une source de distribution électrique et une deuxième borne de raccordement 2 destinée à être raccordée à une charge, comprenant une paire de contacts respectivement fixe 3 et mobile 4 (figures 1 et 2),
- une deuxième ligne N de neutre entre au moins une première borne de raccordement 5 apte et destinée à être raccordée à une source de distribution électrique et une deuxième borne de raccordement 6 destinée à être raccordée à une charge (figures 1 et 2),
- une serrure de déclenchement 7 comprenant un organe de manœuvre 8 saillant d'une face avant F1 du boîtier B pour actionner manuellement la serrure de déclenchement 7, et comprenant un porte contact 9 mobile sur lequel est monté le contact mobile 4, et étant configurée pour adopter une première position P1, dans laquelle le contact fixe 3 et le contact mobile 4 sont en contact, et d'autre part, une deuxième position P2, dans laquelle le contact fixe 3 et le contact mobile 4 sont à distance l'un de l'autre (figures 1, 2, 4 et 5),
   la première ligne L de phase comprenant au moins un organe de déclenchement magnétique 10 apte et destiné à actionner la serrure de déclenchement 7 pour commuter la serrure de déclenchement 7 de la première position P1 vers la deuxième position P2 en cas de défaut de type court-circuit (figures 1 et 2),
- au moins un transformateur électrique 11 associé à un premier circuit électronique 12 configuré pour réaliser une fonction différentielle, le premier circuit électronique 12 étant apte et destiné à être alimenté entre la première ligne L de phase et la deuxième ligne N de neutre, et relié électriquement à un organe de commande 13, pour commander un actionneur électromagnétique 10', lequel est apte et destiné à actionner la serrure de déclenchement 7 pour commuter la serrure de déclenchement 7 de la première position P1 vers la deuxième position P2 en cas de défaut différentiel.

Conformément à l'invention, l'appareil électrique est caractérisé en ce qu'il comprend :
- un dispositif de mesure 14 logé dans ledit boîtier B, comprenant un capteur de mesure 15, 15', apte et destiné à mesurer au moins la valeur de l'intensité du courant traversant uniquement la première ligne L de phase et un deuxième circuit électronique 16, relié électriquement audit capteur de mesure 15, 15', apte et destiné à être alimenté entre la première ligne L de phase et la deuxième ligne N de neutre, et étant configuré pour déterminer un seuil de déclenchement, par comparaison de la valeur de l'intensité du courant mesurée à une valeur d'intensité du courant seuil prédéterminée, pour lequel l'organe de commande 13 est apte et destiné à commander l'actionneur électromagnétique 10', lequel est apte et destiné à actionner la serrure de déclenchement 7 pour commuter la serrure de déclenchement 7 de la première position P1 vers la deuxième position P2 en cas de défaut de type surintensité prolongée (figures 1, 2 , 4 et 5).

Avantageusement, le fait de prévoir un dispositif de mesure 14 logé dans ledit boîtier B permet de proposer un appareil électrique de coupure modulaire doté d'une fonction électronique complémentaire de mesure sans impacter le format modulaire de l'appareil électrique et sans recourir à un module auxiliaire additionnel. On évite ainsi une occupation de l'espace modulaire ou de la zone de câblage non souhaitable au sein du tableau électrique, dans lequel l'appareil électrique de coupure selon l'invention est destiné à être installé. On limite également le temps d'installation globale, puisqu'aucune opération additionnelle de câblage n'est nécessaire. Il en résulte une grande simplicité d'installation et de mise en œuvre, sans commune mesure comparativement aux produits connus de l'art antérieur. L'installation de l'appareil électrique selon l'invention est possible sans outil et en quelques minutes. Avantageusement, le dispositif de mesure 14 permet par l'intermédiaire du capteur de mesure 15, 15' de mesurer la valeur de l'intensité du courant traversant la première ligne L de phase. Ce capteur de mesure 15, 15' est par ailleurs relié électriquement à un deuxième circuit électronique 16 qui permet de traiter les données relatives à la valeur de l'intensité du courant mesurée, et notamment de comparer ces données à une valeur de l'intensité du courant seuil prédéterminée, pour déterminer un seuil de déclenchement. Plus particulièrement, tant que la valeur de l'intensité du courant mesurée est inférieure à la valeur de l'intensité du courant seuil prédéterminée, le seuil de déclenchement n'est pas atteint, et dans ce cas, l'organe de commande 13 ne commande pas l'actionneur électromagnétique 10' et la serrure de déclenchement 7 reste dans la première position P1. Au contraire, lorsque la valeur de l'intensité du courant mesurée est supérieure ou égale à la valeur de l'intensité du courant seuil prédéterminée, c'est-à-dire en cas de surintensité prolongée, le seuil de déclenchement est franchi et dans ce cas, l'organe de commande 13 commande l'actionneur électromagnétique 10', qui lui-même actionne la serrure de déclenchement 7, et ainsi fait commuter la serrure de déclenchement 7 de la première position P1 vers la deuxième position P2. Ce dispositif de mesure 14 est préférentiellement configuré pour respecter la norme IEC 61009-1. Par exemple, la valeur de l'intensité du courant seuil prédéterminée peut être comprise entre 1,13 fois l'intensité du courant nominal à 9 fois l'intensité du courant nominal. Ainsi, le dispositif de mesure 14 assure une fonction électronique de détection de surintensité prolongée. Avantageusement, dans cette configuration il est possible de s'affranchir de l'utilisation d'un organe de déclenchement thermique du type bilame pour détecter des défauts de type surintensité prolongée, usuellement employé pour détecter de tels défauts.

La présente invention s'étend donc avantageusement à un appareil électrique de coupure, tel que défini précédemment, comportant uniquement le dispositif de mesure 14, au sens de la présente invention, pour réaliser la fonction de détection de surintensité prolongée. Dans ce cas, aucun organe de déclenchement thermique n'est prévu.

Préférentiellement, l'appareil électrique de coupure de la présente invention est un disjoncteur différentiel dont seule la première ligne L de phase est protégée contre les défauts.

Préférentiellement, la deuxième ligne N de neutre peut comprendre une paire de contacts respectivement fixe 3' et mobile 4' entre la première borne de raccordement 5 et la deuxième borne de raccordement 6 (figures 1 et 2). De préférence, les contacts, respectivement fixe 3' et mobile 4' sont également montés sur le porte contact 9 mobile. Ainsi, les contacts, respectivement fixe 3' et mobile 4' sont actionnés simultanément aux contacts, respectivement fixe 3 et mobile 4 entre la première position P1 et la deuxième position P2.

L'appareil électrique de coupure selon l'invention est modulaire comme l'illustre la figure 3, et ainsi présente une largeur d'un module, c'est-à-dire que la distance entre les deux faces latérales F2 du boîtier B de l'appareil électrique de coupure correspond à une valeur normalisée, appelée module.

Selon une variante de réalisation préférée de l'invention illustrée à la figure 2, le capteur de mesure est un capteur de mesure à effet Joule 15'. Selon cette variante de réalisation préférée de l'invention, le capteur de mesure à effet Joule 15' peut être un shunt. Préférentiellement, dans ce cas, la première ligne L de phase comprend en série le capteur de mesure à effet joule 15'.

Selon une autre variante de réalisation préférée de l'invention illustrée à la figure 1, le capteur de mesure est un transformateur électrique 15.

Selon cette variante de réalisation préférée de l'invention, le transformateur électrique 15 peut comprendre un tore ou un enroulement de Rogowski traversé uniquement par la première ligne L.

Avantageusement, un capteur de mesure à effet Joule 15' de type shunt présente l'avantage d'être compact notamment, plus compact et en particulier plus fin qu'un tore ou un enroulement de Rogowski. À titre d'exemple, un shunt, peut présenter des dimensions de 15 millimètres x 5 millimètres x 1 millimètres, tandis qu'un tore présente généralement un diamètre de l'ordre de 1,5 centimètre et une épaisseur de 5 millimètres.

La présente invention s'étend également à un dispositif de mesure 14 selon l'invention pour lequel le capteur de mesure est un capteur de mesure à l'exclusion d'un transformateur électrique.

Selon une autre variante de réalisation préférée de l'invention, le dispositif de mesure 14, comprend en outre un capteur de mesure de tension (non représenté), apte et destiné à mesurer la valeur de la tension électrique du courant entre la première ligne L de phase et la deuxième ligne N de neutre, et étant relié électriquement au deuxième circuit électronique 16.

Avantageusement, le dispositif de mesure 14 permet en outre de mesurer, à l'aide du capteur de mesure de tension, la tension électrique entre la première ligne L de phase et la deuxième ligne N de neutre. Il en résulte, qu'il est possible grâce au dispositif de mesure 14 d'effectuer des mesures de consommation.

Dans ce cas, le deuxième circuit électronique 16 du dispositif de mesure 14 peut être configuré pour assurer une fonction de détection de surtension et/ou une fonction de détection de sous-tension. Le deuxième circuit électronique 16 est alors configuré pour déterminer au moins un seuil de déclenchement, par comparaison de la valeur de la tension mesurée à au moins une valeur de la tension seuil prédéterminée, pour lequel l'organe de commande 13 est apte et destiné à commander l'actionneur électromagnétique 10', lequel est apte et destiné à actionner la serrure de déclenchement 7 pour commuter la serrure de déclenchement 7 de la première position P1 vers la deuxième position P2, en cas de défaut de type surtension ou sous-tension.

Une première valeur de la tension seuil prédéterminée peut déterminer un seuil de déclenchement en cas de sous-tension. Dans ce cas, si la valeur de la tension mesurée est inférieure à la première valeur de la tension seuil prédéterminée, un seuil de sous-tension est franchi. La première valeur de la tension seuil prédéterminée peut, par exemple, être égale à 80 Volts. Une deuxième valeur de la tension seuil prédéterminée peut déterminer un seuil de déclenchement, en cas de surtension. Dans ce cas, si la valeur de la tension mesurée est supérieure à la première valeur de la tension seuil prédéterminée, un seuil de surtension est franchi. La deuxième valeur de la tension seuil prédéterminée peut par exemple être égale à 285 Volts.

Par exemple, le capteur de mesure de tension peut consister en un pont diviseur de tension.

Selon une autre variante de réalisation préférée de l'invention illustrée aux figures 1 et 2, la première ligne L de phase comprend en série au moins un organe de déclenchement thermique 17 apte et destiné à actionner la serrure de déclenchement 7 pour commuter la serrure de déclenchement 7 de la première position P1 vers la deuxième position P2 en cas de défaut de type surintensité prolongée.

Avantageusement, l'organe de déclenchement thermique 17 assure la sécurité en cas d'absence de tension pour alimenter le deuxième circuit électronique 16 du dispositif de mesure 14 ou de dysfonctionnement du deuxième circuit électronique 16. Ainsi, en conservant un organe de déclenchement thermique 17, on garantit à tout moment l'ouverture de la première ligne L de phase protégée, en cas de surintensité prolongée. Il en résulte que la sécurité est renforcée grâce à une double surveillance de la surintensité du fait de la combinaison de l'organe de déclenchement thermique 17 et du dispositif de mesure 14 réalisant une mesure électronique.

Selon cette variante de réalisation préférée de l'invention illustrée à la figure 5, l'organe de déclenchement thermique 17 peut être constitué d'un bilame relié ou non au contact mobile 4 par un conducteur souple 17' et apte et destiné à actionner la serrure de déclenchement 7 sous l'effet d'une déformation du bilame.

Avantageusement, le bilame est déformé par chauffage direct ou indirect du conducteur souple 17'.

Préférentiellement le conducteur souple 17' est une tresse conductrice.

Dans cette configuration, le bilame peut présenter des dimensions plus compactes que les bilames usuellement utilisés dans les appareils électriques de coupure modulaire de l'art antérieur, puisqu'une sensibilité moindre est requise. En effet, le bilame ne vient en renfort du dispositif de mesure 14, qu'en cas d'absence de tension pour alimenter le deuxième circuit électronique 16 du dispositif de mesure 14 ou de dysfonctionnement du deuxième circuit électronique 16.

Le deuxième circuit électronique 16 du dispositif de mesure 14 comprend en outre un module de communication 18 pour recevoir des données relatives au paramétrage du deuxième circuit électronique 16 et relatives au moins à la valeur d'intensité du courant seuil prédéterminée.

Avantageusement, l'ajout d'un module de communication 18 permet la configuration ou la reconfiguration du deuxième circuit électronique 16 à distance. Par exemple, il est possible de paramétrer à distance via le module de communication 18, la valeur de l'intensité du courant seuil prédéterminée ou d'autres paramètres provenant du deuxième circuit électronique 16. Il en résulte que le module de communication 18 permet le paramétrage à distance du dispositif de mesure 14.

De préférence, le module de communication 18 est configuré pour transmettre des données relatives aux valeurs mesurées par le capteur de mesure 15, 15'.

En outre, ce module de communication 18 permet d'obtenir les données relatives à la valeur de l'intensité du courant mesurée par le capteur de mesure 15, 15' et le cas échéant, les données relatives à la valeur de la tension électrique mesurée par le capteur de mesure de tension, ainsi que toutes autres données traitées par le deuxième circuit électronique 16.

Ce module de communication 18, préférentiellement radiofréquence, peut ainsi comprendre une antenne.

Selon une variante de réalisation avantageuse de la présente invention, le deuxième circuit électronique 16 du dispositif de mesure 14 est configuré pour réaliser une fonction de détection d'arc électrique au moyen du transformateur électrique 11 et du capteur de mesure 15, 15' associés au deuxième circuit électronique 16.

Avantageusement, dans cette configuration, le dispositif de mesure 14 permet d'assurer une fonction de protection spécifique contre les défauts de type arc électrique au moyen du transformateur électrique 11 associé au premier circuit électronique 12 et du capteur de mesure 15, 15' associé au deuxième circuit électronique 16. Ainsi, le dispositif de mesure 14 peut actionner la serrure de déclenchement 7 pour la faire commuter de la première position P1 vers la deuxième position P2, lorsqu'un arc électrique dangereux est détecté. En effet, le deuxième circuit électronique 16 est configuré pour distinguer des arcs électriques jugés dangereux, des autres arcs électriques, pour éviter des déclenchements intempestifs de l'appareil électrique de coupure. Plus particulièrement, le deuxième circuit électronique 16 est configuré pour contrôler et analyser la forme du signal du courant électrique mesuré au moyen du transformateur électrique 11 et du capteur de mesure 15, 15' pour détecter des formes du signal du courant électrique anormales représentatives d'un arc électrique dangereux. Avantageusement, cette fonction additionnelle de détection d'arc électrique permet d'améliorer la sécurité de l'installation électrique protégée à l'aide de l'appareil électrique de coupure selon l'invention, notamment contre les incendies.

Selon une configuration préférée, le dispositif de mesure 14 est disposé dans un logement 19 du boîtier B situé entre la deuxième borne de raccordement 2 de la première ligne L de phase et le contact mobile 4.

Avantageusement, le dispositif de mesure 14 est disposé dans le boîtier B de l'appareil électrique selon l'invention à l'endroit initialement prévu pour recevoir un organe de déclenchement thermique. Dans ce cas, le logement 19 et dépourvu d'organes de déclenchement thermique. Cette configuration permet avantageusement une optimisation de l'espace au sein du boîtier B de l'appareil électrique selon l'invention et de conserver une compacité maximale.

Selon une autre configuration préférée illustrée aux figures 4 et 5, le dispositif de mesure 14 est disposé dans un logement 19 du boîtier B situé entre la deuxième borne de raccordement 2 de la première ligne L et le contact mobile 4, lequel logement 19 comprenant en outre l'organe de déclenchement thermique 17.

Avantageusement, le dispositif de mesure 14 est disposé dans le boîtier B de l'appareil au même endroit prévu pour l'organe de déclenchement thermique 17. Cette configuration permet avantageusement une optimisation de l'espace au sein du boîtier B de l'appareil électrique selon l'invention et de conserver une compacité maximale.

Préférentiellement, l'appareil électrique selon l'invention peut comprendre une première carte électronique 20 comprenant un circuit d'alimentation, pour alimenter le premier circuit électronique 12 et le deuxième circuit électronique 16 entre la première ligne L de phase et la deuxième ligne N de neutre et une deuxième carte électronique 21 comprenant le premier circuit électronique 12 et le deuxième circuit électronique 16.

Avantageusement, la deuxième carte électronique 21 regroupe, d'une part, la fonction différentielle et, d'autre part, la fonction électronique de détection de surintensité prolongée, et le cas échéant, d'autres fonctions additionnelles décrites précédemment.

Plus particulièrement, la deuxième carte électronique 21 peut comprendre au moins un microcontrôleur 22, un composant électronique de mesure 23, et une antenne formant le module de communication 18. Le composant électronique de mesure 23 est relié électriquement au capteur de mesure 15, 15' et le cas échéant, au capteur de mesure de tension. Ce composant électronique de mesure 23 permet de convertir les données analogiques provenant du capteur de mesure 15, 15', et le cas échéant, du capteur de mesure de tension en données numériques pouvant être traitées par le microcontrôleur 22.

Le microcontrôleur 22 est relié électriquement au composant électronique de mesure 23 pour collecter et traiter les données relatives à la valeur d'intensité du courant mesurée par le capteur de mesure 15, 15', et le cas échéant, à la valeur de tension électrique mesurée par le capteur de mesure de tension. Le microcontrôleur 22 est en outre relié électriquement à ladite antenne pour permettre une communication bidirectionnelle, c'est-à-dire, d'une part pour communiquer les données collectées par le capteur de mesure 15, 15' et/ou le capteur de mesure de tension à une unité de communication distante (non représentée) et, d'autre part, pour recevoir des données relatives à une configuration du microcontrôleur 22 provenant d'une unité de communication distante.

L'unité de communication distante peut consister en un ordinateur équipé d'un logiciel dédié, un smartphone équipé d'une application dédiée ou similaire.

La deuxième carte électronique 21 est préférentiellement logée dans le logement 19, décrit précédemment.

Préférentiellement, l'organe de commande 13 peut consister en un organe de commande électronique, du type thyristor ou de manière alternative en un relais de déclenchement. Ainsi, lorsque le premier circuit électronique 12 ou le deuxième circuit électronique 16 alimente l'organe de commande 13, l'actionneur électromagnétique 10' est actionné et peut agir sur la serrure de déclenchement 7 pour déclencher le passage de la première position P1 à la deuxième position P2. Cet organe de commande 13 est relié électriquement à la fois au premier circuit électronique 12 et au deuxième circuit électronique 16. Lorsque le premier circuit électronique 12 et le deuxième circuit électronique 16 sont localisés sur la deuxième carte électronique 21, dans ce cas, l'organe de commande 13 est relié électriquement à la deuxième carte électronique 21.

Préférentiellement, l'organe de déclenchement magnétique 10 comprend une bobine entourant un noyau mobile pouvant actionner la serrure de déclenchement 7.

Préférentiellement, le transformateur électrique 11 comprend un enroulement primaire traversé par la première ligne L de phase et la deuxième ligne N de neutre et un enroulement secondaire relié électriquement au premier circuit électronique 12.

Bien entendu, l'invention n'est pas limitée aux modes de réalisation décrits et représentés aux dessins annexés.

## Revendications

1. Appareil électrique de coupure modulaire comprenant au moins un boîtier (B) dans lequel est logé :
- une première ligne (L) de phase entre au moins une première borne de raccordement (1) apte et destinée à être raccordée à une source de distribution électrique et une deuxième borne de raccordement (2) destinée à être raccordée à une charge, comprenant une paire de contacts respectivement fixe (3) et mobile (4),
- une deuxième ligne (N) de neutre entre au moins une première borne de raccordement (5) apte et destinée à être raccordée à une source de distribution électrique et une deuxième borne de raccordement (6) destinée à être raccordée à une charge,
- une serrure de déclenchement (7) comprenant un organe de manœuvre (8) saillant d'une face avant (F1) du boîtier (B) pour actionner manuellement la serrure de déclenchement (7), et comprenant un porte contact (9) mobile sur lequel est monté le contact mobile (4), et étant configurée pour adopter une première position (P1), dans laquelle le contact fixe (3) et le contact mobile (4) sont en contact, et d'autre part, une deuxième position (P2), dans laquelle le contact fixe (3) et le contact mobile (4) sont à distance l'un de l'autre,
la première ligne (L) de phase comprenant au moins un organe de déclenchement magnétique (10) apte et destiné à actionner la serrure de déclenchement (7) pour commuter la serrure de déclenchement (7) de la première position (P1) vers la deuxième position (P2) en cas de défaut de type court-circuit,
- au moins un transformateur électrique (11) associé à un premier circuit électronique (12) configuré pour réaliser une fonction différentielle, le premier circuit électronique (12) étant apte et destiné à être alimenté entre la première ligne (L) de phase et la deuxième ligne (N) de neutre, et relié électriquement à un organe de commande (13), pour commander un actionneur électromagnétique (10'), lequel est apte et destiné à actionner la serrure de déclenchement (7) pour commuter la serrure de déclenchement (7) de la première position (P1) vers la deuxième position (P2) en cas de défaut différentiel,
appareil électrique **caractérisé en ce qu'**il comprend :
- un dispositif de mesure (14) logé dans ledit boîtier (B), comprenant un capteur de mesure (15), apte et destiné à mesurer au moins la valeur de l'intensité du courant traversant uniquement la première ligne (L) de phase et un deuxième circuit électronique (16), relié électriquement audit capteur de mesure (15), apte et destiné à être alimenté entre la première ligne (L) de phase et la deuxième ligne (N) de neutre, et étant configuré pour déterminer un seuil de déclenchement, par comparaison de la valeur de l'intensité du courant mesuré à une valeur d'intensité du courant seuil prédéterminée, pour lequel l'organe de commande (13) est apte et destiné à commander l'actionneur électromagnétique (10'), lequel est apte et destiné à actionner la serrure de déclenchement (7) pour commuter la serrure de déclenchement (7) de la première position (P1) vers la deuxième position (P2) en cas de défaut de type surintensité prolongée,
- **en ce que** le deuxième circuit électronique (16) du dispositif de mesure (14) comprend en outre un module de communication (18) configuré pour recevoir des données relatives au paramétrage du deuxième circuit électronique (16) et relatives au moins à la valeur d'intensité du courant seuil prédéterminée, et
- **en ce que** le module de communication (18) est configuré pour permettre la configuration ou la reconfiguration du deuxième circuit électronique (16) à distance en paramétrant à distance via le module de communication (18) au moins la valeur de l'intensité du courant seuil prédéterminée.

2. Appareil électrique selon la revendication 1, **caractérisé en ce que** le capteur de mesure est un capteur de mesure à effet Joule.

3. Appareil électrique selon la revendication 1, **caractérisé en ce que** le capteur de mesure (15) est un transformateur électrique.

4. Appareil électrique selon la revendication 2, **caractérisé en ce que** le capteur de mesure à effet Joule est un shunt.

5. Appareil électrique selon la revendication 3, **caractérisé en ce que** le transformateur électrique comprend un tore ou un enroulement de Rogowski traversé uniquement par la première ligne (L).

6. Appareil électrique selon l'une quelconque des revendications 1 à 5, **caractérisé en ce que** le dispositif de mesure (14), comprend en outre un capteur de mesure de tension, apte et destiné à mesurer la valeur de la tension électrique du courant entre la première ligne (L) de phase et la deuxième ligne (N) de neutre, et étant relié électriquement au deuxième circuit électronique (16).

7. Appareil électrique selon l'une quelconque des revendications 1 à 6 , **caractérisé en ce que** la première ligne (L) de phase comprend en série au moins un organe de déclenchement thermique (17) apte et destiné à actionner la serrure de déclenchement (7) pour commuter la serrure de déclenchement (7) de la première position (P1) vers la deuxième position (P2) en cas de défaut de type surintensité prolongée.

8. Appareil électrique selon la revendication 7, **caractérisé en ce que** l'organe de déclenchement thermique (17) est constitué d'un bilame relié ou non au contact mobile (4) par un conducteur souple (17') et apte et destiné à actionner la serrure de déclenchement (7) sous l'effet d'une déformation du bilame.

9. Appareil électrique selon l'une quelconque des revendications 1 à 8, **caractérisé en ce que** le deuxième circuit électronique (16) du dispositif de mesure (14) est configuré pour réaliser une fonction de détection d'arc électrique au moyen du transformateur électrique (11) et du capteur de mesure (15, 15') associés au deuxième circuit électronique (16).

10. Appareil électrique selon l'une quelconque des revendications 1 à 9, **caractérisé en ce que** le dispositif de mesure (14) est disposé dans un logement (19) du boîtier (B) situé entre la deuxième borne de raccordement (2) de la première ligne (L) de phase et le contact mobile (4).

11. Appareil électrique selon l'une quelconque des revendications 7 à 9, **caractérisé en ce que** le dispositif de mesure (14) est disposé dans un logement (19) du boîtier (B) situé entre la deuxième borne de raccordement (2) de la première ligne (L) de phase et le contact mobile (4), lequel logement (19) comprenant en outre l'organe de déclenchement thermique (17).

12. Appareil électrique selon l'une quelconque des revendications 1 à 11, **caractérisé en ce qu'**il comprend une première carte électronique (20) comprenant un circuit d'alimentation, pour alimenter le premier circuit électronique (12) et le deuxième circuit électronique (16) entre la première ligne (L) de phase et la deuxième ligne (N) de neutre et une deuxième carte électronique (21) comprenant le premier circuit électronique (12) et le deuxième circuit électronique (16).

## Patentansprüche

1. Modulares elektrisches Schaltgerät mit mindestens einem Gehäuse (B), in dem Folgendes untergebracht ist:
- eine erste Phasenleitung (L) zwischen mindestens einer ersten Anschlussklemme (1), die zum Anschluss an eine Stromverteilungsquelle geeignet und bestimmt ist, und einer zweiten Anschlussklemme (2), die zum Anschluss an eine Last bestimmt ist, mit einem Paar aus einem feststehenden (3) und einem beweglichen (4) Kontakt,
- eine zweite Neutralleitung (N) zwischen mindestens einer ersten Anschlussklemme (5), die zum Anschluss an eine Stromverteilungsquelle geeignet und bestimmt ist, und einer zweiten Anschlussklemme (6), die zum Anschluss an eine Last bestimmt ist,
- eine Auslösesperre (7) mit einem Betätigungselement (8), das aus einer Vorderseite (F1) des Gehäuses (B) herausragt, um die Auslösesperre (7) manuell zu betätigen, und mit einem beweglichen Kontaktträger (9), auf dem der bewegliche Kontakt (4) montiert ist, und die so konfiguriert ist, dass sie eine erste Position (P1) einnehmen kann, in der der feststehende Kontakt (3) und der bewegliche Kontakt (4) in Kontakt stehen, und andererseits eine zweite Position (P2) einnehmen kann, in der der feststehende Kontakt (3) und der bewegliche Kontakt (4) voneinander entfernt sind,
wobei die erste Phasenleitung (L) mindestens ein magnetisches Auslöseelement (10) aufweist, das dazu geeignet und bestimmt ist, die Auslösesperre (7) zu betätigen, um die Auslösesperre (7) im Falle eines Kurzschlussfehlers von der ersten Position (P1) in die zweite Position (P2) zu schalten,
- mindestens ein elektrischer Transformator (11), der mit einer ersten elektronischen Schaltung (12) verbunden ist, die zur Ausführung einer Differenzfunktion konfiguriert ist, wobei die erste elektronische Schaltung (12) dazu geeignet und bestimmt ist, zwischen der ersten Phasenleitung (L) und der zweiten Neutralleitung (N) gespeist zu werden, und elektrisch mit einem Steuerelement (13) verbunden ist, um einen elektromagnetischen Aktuator (10') zu steuern, der dazu geeignet und bestimmt ist, die Auslösesperre (7) zu betätigen, um die Auslösesperre (7) im Falle eines Differenzfehlers von der ersten Position (P1) in die zweite Position (P2) zu schalten,
elektrisches Schaltgerät, **dadurch gekennzeichnet, dass** es Folgendes aufweist:
- eine in dem Gehäuse (B) untergebrachte Messvorrichtung (14) mit einem Messsensor (15), der dazu geeignet und bestimmt ist, mindestens die Stärke des Stroms zu messen, der ausschließlich durch die erste Phasenleitung (L) fließt, und einer zweiten elektronischen Schaltung (16), die elektrisch mit dem Messsensor (15) verbunden ist und dazu geeignet und bestimmt ist, zwischen der ersten Phasenleitung (L) und der zweiten Neutralleitung (N) gespeist zu werden, und die so konfiguriert ist, dass sie einen Auslöseschwellenwert durch Vergleich der gemessenen Stromstärke mit einem vorgegebenen Schwellenstromwert bestimmt, wobei das Steuerelement (13) dazu geeignet und bestimmt ist, den elektromagnetischen Aktuator (10') zu steuern, der dazu geeignet und bestimmt ist, die Auslösesperre (7) zu betätigen, um die Auslösesperre (7) im Falle eines anhaltenden Überstromfehlers von der ersten Position (P1) in die zweite Position (P2) zu schalten,
- **dadurch gekennzeichnet, dass** die zweite elektronische Schaltung (16) der Messvorrichtung (14) außerdem ein Kommunikationsmodul (18) aufweist, das so konfiguriert ist, dass es Daten empfängt, die sich auf die Parametrierung der zweiten elektronischen Schaltung (16) und mindestens auf den Wert des vorgegebenen Schwellenstromwerts beziehen, und
- **dadurch gekennzeichnet, dass** das Kommunikationsmodul (18) so konfiguriert ist, dass es die Konfiguration oder Neukonfiguration der zweiten elektronischen Schaltung (16) aus der Ferne ermöglicht, indem es über das Kommunikationsmodul (18) mindestens den Wert des vorgegebenen Schwellenstromwerts aus der Ferne parametriert.

2. Elektrisches Gerät nach Anspruch 1, **dadurch gekennzeichnet, dass** der Messsensor ein Joule-Effekt-Messsensor ist.

3. Elektrisches Gerät nach Anspruch 1, **dadurch gekennzeichnet, dass** der Messsensor (15) ein elektrischer Transformator ist.

4. Elektrisches Gerät nach Anspruch 2, **dadurch gekennzeichnet, dass** der Joule-Effekt-Messsensor ein Shunt ist.

5. Elektrisches Gerät nach Anspruch 3, **dadurch gekennzeichnet, dass** der elektrische Transformator einen Ringkern oder eine Rogowski-Spule aufweist, der/die nur von der ersten Leitung (L) durchquert wird.

6. Elektrisches Gerät nach einem der Ansprüche 1 bis 5, **dadurch gekennzeichnet, dass** die Messvorrichtung (14) außerdem einen Spannungsmesssensor aufweist, der dazu geeignet und bestimmt ist, den Wert der elektrischen Spannung des Stroms zwischen der ersten Phasenleitung (L) und der zweiten Neutralleitung (N) zu messen, und der elektrisch mit der zweiten elektronischen Schaltung verbunden ist (16).

7. Elektrisches Gerät nach einem der Ansprüche 1 bis 6 , **dadurch gekennzeichnet, dass** die erste Phasenleitung (L) in Reihe mindestens ein thermisches Auslöseelement (17) aufweist, das dazu geeignet und bestimmt ist, die Auslösesperre (7) zu betätigen, um die Auslösesperre (7) im Falle eines anhaltenden Überstromfehlers von der ersten Position (P1) in die zweite Position (P2) zu schalten.

8. Elektrisches Gerät nach Anspruch 7, **dadurch gekennzeichnet, dass** das thermische Auslöseelement (17) aus einem Bimetall besteht, das über einen flexiblen Leiter (17') mit dem beweglichen Kontakt (4) verbunden sein kann oder auch nicht und dazu geeignet und bestimmt ist, die Auslösesperre (7) unter der Wirkung einer Verformung des Bimetalls zu betätigen.

9. Elektrisches Gerät nach einem der Ansprüche 1 bis 8, **dadurch gekennzeichnet, dass** die zweite elektronische Schaltung (16) der Messvorrichtung (14) so konfiguriert ist, dass sie eine Lichtbogenerkennungsfunktion mittels des elektrischen Transformators (11) und des Messsensors (15, 15') ausführt, die der zweiten elektronischen Schaltung (16) zugeordnet sind.

10. Elektrisches Gerät nach einem der Ansprüche 1 bis 9, **dadurch gekennzeichnet, dass** die Messvorrichtung (14) in einer Aufnahme (19) des Gehäuses (B) zwischen der zweiten Anschlussklemme (2) der ersten Phasenleitung (L) und dem beweglichen Kontakt (4) angeordnet ist.

11. Elektrisches Gerät nach einem der Ansprüche 7 bis 9, **dadurch gekennzeichnet, dass** die Messvorrichtung (14) in einer Aufnahme (19) des Gehäuses (B) zwischen der zweiten Anschlussklemme (2) der ersten Phasenleitung (L) und dem beweglichen Kontakt (4) angeordnet ist, wobei die Aufnahme (19) außerdem das thermische Auslöseelement (17) aufweist.

12. Elektrisches Gerät nach einem der Ansprüche 1 bis 11, **dadurch gekennzeichnet, dass** es eine erste Leiterplatte (20) mit einer Stromversorgungsschaltung zur Versorgung der ersten elektronischen Schaltung (12) und der zweiten elektronischen Schaltung (16) zwischen der ersten Phasenleitung (L) und der zweiten Neutralleitung (N) und eine zweite elektronische Leiterplatte (21) mit der ersten elektronischen Schaltung (12) und der zweiten elektronischen Schaltung (16) aufweist.

## Claims

1. Modular electrical circuit-breaker apparatus comprising at least one housing (B) within which the following are accommodated:
- a first phase line (L) between at least a first connection terminal (1) able and intended to be connected to an electrical distribution source and a second connection terminal (2) intended to be connected to a load, comprising a pair of contacts which are respectively fixed (3) and mobile (4),
- a second neutral line (N) between at least a first connection terminal (5) able and intended to be connected to an electrical distribution source and a second connection terminal (6) intended to be connected to a load,
- a triggering lock (7) comprising an operating mechanism (8) protruding from a front face (F1) of the housing (B) for manually actuating the triggering lock (7), and comprising a mobile contact carrier (9) on which the mobile contact (4) is installed, and configured to adopt a first position (P1), in which the fixed contact (3) and the mobile contact (4) are in contact, and, on the other hand, a second position (P2), in which the fixed contact (3) and the mobile contact (4) are separated from one another,
the first phase line (L) comprising at least one magnetic triggering mechanism (10) able and intended to actuate the triggering lock (7) in order to switch the triggering lock (7) from the first position (P1) to the second position (P2) in the case of a fault of the short-circuit type,
- at least one electrical transformer (11) associated with a first electronic circuit (12) configured for carrying out a differential function, the first electronic circuit (12) being able and intended to be supplied between the first phase line (L) and the second neutral line (N), and electrically connected to a control mechanism (13) for controlling an electromagnetic actuator (10'), which is able and intended to actuate the triggering lock (7) in order to switch the triggering lock (7) from the first position (P1) to the second position (P2) in the case of a differential fault,
which electrical apparatus is **characterized in that** it comprises:
- a measurement device (14) accommodated within said housing (B), comprising a measurement sensor (15) able and intended to measure at least the value of the intensity of the current flowing only in the first phase line (L) and a second electronic circuit (16), electrically connected to said measurement sensor (15), able and intended to be supplied between the first phase line (L) and the second neutral line (N), and configured for determining a triggering threshold, by comparison of the measured current intensity value with a predetermined threshold current intensity value, for which the control mechanism (13) is able and intended to control the electromagnetic actuator (10'), which is able and intended to actuate the triggering lock (7) in order to switch the triggering lock (7) from the first position (P1) to the second position (P2) in the case of a fault of the prolonged overcurrent type,
- **in that** the second electronic circuit (16) of the measurement device (14) further comprises a communication module (18) configured for receiving data relating to the parameterization of the second electronic circuit (16) and relating at least to the predetermined threshold current intensity value, and
- **in that** the communication module (18) is configured to allow the configuration or reconfiguration of the second electronic circuit (16) remotely by remotely parameterizing, via the communication module (18), at least the predetermined threshold current intensity value.

2. Electrical apparatus according to Claim 1, **characterized in that** the measurement sensor is a resistive heating measurement sensor.

3. Electrical apparatus according to Claim 1, **characterized in that** the measurement sensor (15) is an electrical transformer.

4. Electrical apparatus according to Claim 2, **characterized in that** the resistive heating measurement sensor is a shunt.

5. Electrical apparatus according to Claim 3, **characterized in that** the electrical transformer comprises a Rogowski coil through which only the first line (L) passes.

6. Electrical apparatus according to any one of Claims 1 to 5, **characterized in that** the measurement device (14) furthermore comprises a voltage measurement sensor, able and intended to measure the value of the voltage from the current between the first phase line (L) and the second neutral line (N), and electrically connected to the second electronic circuit (16).

7. Electrical apparatus according to any one of Claims 1 to 6, **characterized in that** the first phase line (L) comprises, in series, at least one thermal triggering mechanism (17) able and intended to actuate the triggering lock (7) in order to switch the triggering lock (7) from the first position (P1) to the second position (P2) in the case of a fault of the prolonged overcurrent type.

8. Electrical apparatus according to Claim 7, **characterized in that** the thermal triggering mechanism (17) consists of a bimetallic strip connected or not connected to the mobile contact (4) via a flexible conductor (17') and able and intended to actuate the triggering lock (7) under the effect of a deformation of the bimetallic strip.

9. Electrical apparatus according to any one of Claims 1 to 8, **characterized in that** the second electronic circuit (16) of the measurement device (14) is configured for carrying out a function for detection of electrical arcs by means of the electrical transformer (11) and of the measurement sensor (15, 15') which are associated with the second electronic circuit (16).

10. Electrical apparatus according to any one of Claims 1 to 9, **characterized in that** the measurement device (14) is disposed within an accommodation (19) of the housing (B) situated between the second connection terminal (2) of the first phase line (L) and the mobile contact (4).

11. Electrical apparatus according to any one of Claims 7 to 9, **characterized in that** the measurement device (14) is disposed within an accommodation (19) of the housing (B) situated between the second connection terminal (2) of the first phase line (L) and the mobile contact (4), which accommodation (19) furthermore comprises the thermal triggering mechanism (17).

12. Electrical apparatus according to any one of Claims 1 to 11, **characterized in that** it comprises a first electronic board (20) comprising a power supply circuit, for supplying power to the first electronic circuit (12) and the second electronic circuit (16) between the first phase line (L) and the second neutral line (N), and a second electronic board (21) comprising the first electronic circuit (12) and the second electronic circuit (16).
